# EUROPÄISCHE PATENTSCHRIFT

(11) **EP 1 138 898 B1**
(45) Veröffentlichungstag und Bekanntmachung des Hinweises auf die Patenterteilung: **15.06.2005**
(21) Anmeldenummer: 01250100.3
(22) Anmeldetag: 21.03.2001
(51) Int. Cl.: F02D 41/02, F02D 41/14

(54) **Verfahren und Vorrichtung zur Abgasreinigung**
Method and device for purification of exhaust gases
Procédé et dispositif pour la purification des gaz d'échappement

(30) Priorität: 28.03.2000 DE 10015330
(43) Veröffentlichungstag der Anmeldung: 04.10.2001
(73) Patentinhaber: Volkswagen AG, 38436 Wolfsburg (DE)
(72) Erfinder: Pott, Ekkehard, Dr., 38518 Gifhorn (DE); Donnerstag, Achim, 38104 Braunschweig (DE)
(74) Vertreter: Schneider, Henry, Dipl.-Ing.

(56) Entgegenhaltungen:
- EP-A- 0 701 858
- EP-A- 0 903 478
- DE-A- 19 816 276
- PATENT ABSTRACTS OF JAPAN vol. 2000, no. 04, 31. August 2000 (2000-08-31) & JP 2000 018021 A (TOYOTA MOTOR CORP), 18. Januar 2000 (2000-01-18)

## Beschreibung

Die Erfindung betrifft ein Verfahren und eine Vorrichtung zur Abgasreinigung bei einem Verbrennungsmotor mit den im Oberbegriff der unabhängigen Ansprüche genannten Merkmalen.

Üblicherweise bestehen moderne Abgasreinigungssysteme aus einem Vorkatalysator mit einem nachgeschalteten NOₓ-Speicherkatalysator. Hiermit wird berücksichtigt, dass mit dem bisher üblichen 3-Wege-Katalysator allein das Problem, leistungsfähige und zugleich umweltfreundliche Verbrennungsmotoren für Kraftfahrzeuge zu entwickeln, nicht zu lösen ist. Nur wenn Luft und Kraftstoff im genau definierten stöchiometrischen Verhältnis dem Motor zugeführt werden, können die beim Betrieb des Motors entstehenden Abgase zu unschädlichen Gaskomponenten reduziert werden. Die stöchiometrische Betriebsart mit einem so genannten Lambda-Wert = 1 des Luft/Kraftstoffgemischs ist jedoch nicht die verbrauchsgünstigste. Ein wesentlich geringerer Kraftstoffverbrauch kann bei etwa zweifachem Luftüberschuss im Luft/Kraftstoffgemisch, das heißt bei einem Lambda-Wert von zirka 2, erreicht werden.

Da die herkömmlichen Katalysatoren bei Luftüberschuss die entstehenden Stickoxyde (NOₓ) nicht mehr reduzieren können, ist diese Betriebsart ohne weitere Maßnahmen unter dem Gesichtspunkt der Umweltbelastung nicht zu vertreten.

Stickoxyde können durch einen Speicherkatalysator unter bestimmten Randbedingungen bei einem Lambda-Wert > 1 einen begrenzten Zeitraum absorptiv gespeichert und zu einem späteren Zeitpunkt bei einem Lambda-Wert < 1 oder = 1 wieder ausgespeichert und dann durch im Abgas enthaltene, als Reduktionsmittel wirkende, Kohlenwasserstoff- und Kohlenmonoxydbestandteile katalytisch zu unschädlichen Gasen reduziert werden.

Üblicherweise werden NOₓ-Speicherkatalysatoren in einem Speicherzyklus betrieben, der zumindest einen üblicherweise langen Absorptionsmodus und einen relativ kurzen Regenerationsmodus umfasst.

Aus DE 198 16 276 A ist beispielsweise eine einsträngige Abgasanlage bekannt, bei der ein NOₓ-Speicherkatalysator zwischen zwei 3-Wege-Katalysatoren angeordnet ist. Eine Entschwefelung (SOₓ-Regeneration) des NOₓ-Speicherkatalysators wird in Abhängigkeit einer NOₓ-Speicherfähigkeit des Speicherkatalysators erkannt, welche mittels eines nachgeschalteten NOₓ-Sensors oder mittels einer vor- und einer nachgeschalteten Lambda-Sonde ermittelt wird.

Ist aus Packungsgründen der Einsatz eines einzelnen NOₓ-Speicherkatalysators nicht möglich, wird ein Abgasstrang geteilt und das Abgas zwei parallel geschalteten NOₓ-Speicherkatalysatoren zugeleitet.

Eine solche Lösung wird zum Beispiel bei allradgetriebenen Fahrzeugen verwendet, bei denen die Kardanwelle die Anordnung eines einzelnen zylindrischen NOₓ-Katalysators unmöglich macht. Andererseits ist bei turboaufgeladenen Motoren mit einem einzelnen Turbolader die Anordnung von zwei vollkommen autarken Abgassträngen aus zwei Vorkatalysatoren und zwei NOₓ-Speicherkatalysatoren nicht möglich.

NOₓ-Speicherkatalysatoren finden vorwiegend Anwendung bei Direkteinspritzsystemen, die im so genannten Schichtladbetrieb bedeutende Kraftstoffeinsparungen möglich machen. Hiermit ist eine sichere Verbrennung äußerst magerer Gemische im Leerlauf- und Teillastbereich mit Kraftstoffeinsparungen von > 40 % im Leerlauf und zirka 15 % über den gesamten Eurotestzyklus MVEG möglich. Der Kraftstoff wird über elektromagnetische Düsenventile direkt in den Brennraum eingespritzt. Dabei wird der Motor mit nahezu vollständig geöffneter Drosselklappe betrieben, womit zusätzlich Ladungswechselverluste vermieden werden. Erst ab einer gewissen abverlangten Leistung muss der Motor wieder im konventionellen Betrieb, bei dem die Drosselklappenstellung die Menge des angesaugten Luft/Kraftstoffgemischs bestimmt, betrieben werden. Während des Schichtladebetriebs wird der NOₓ-Speicherkatalysator im Absorptionsmodus betrieben. Im Homogenbetrieb des Motors wird dagegen ein stöchiometrisches oder für die Regeneration des NOₓ-Speicherkatalysators ein fettes Luft/Kraftstoffgemisch zugeführt.

Beim Einsatz von mehr als einem NOₓ-Speicherkatalysator kann deren gleichmäßige Beaufschlagung mit NOₓ nicht unterstellt werden, da Funktion und Wirkungsgrad eines NOₓ-Speicherkatalysators von einer Vielzahl von Einflussfaktoren abhängig sind. Jedoch ist eine Erfassung des Betriebszustandes, beispielsweise des NOₓ-Beladungszustandes beziehungsweise des Endes der NOₓ-Regeneration der einzelnen NOₓ-Speicherkatalysatoren über im Mischabgas hinter den NOₓ-Speicherkatalysatoren angeordnete Sensormittel, beispielsweise eines nachgeschalteten NOₓ-Sensors oder einer Lambda-Sonde, nicht möglich.

Günstiger ist daher die Anordnung von Sensormitteln stromabwärts jedes NOₓ-Speicherkatalysators. Bei der Steuerung der NOₓ-Regeneration stellt sich dabei das Problem, den Endzeitpunkt des Regenerationsmodus unter der Bedingung festzulegen, dass die NOₓ-Regeneration durch das Abgas bei mehreren parallel geschalteten NOₓ-Speicherkatalysatoren zwangsweise zeitgleich geschieht. Insbesondere muss hier vermieden werden, dass einer oder mehrere der Katalysatoren permanent nur teilregeneriert werden, wodurch ihr NOₓ-Speicherkapazität zunehmend eingeschränkt würde.

Andererseits besteht die Gefahr, dass ein relativ zu den anderen NOₓ-Speicherkatalysatoren schnell regenerierter Katalysator einen Reduktionsmitteldurchbruch erleidet, mit der Folge einer Freisetzung von Kohlenwasserstoffen in die Umwelt.

Die Aufgabe der Erfindung besteht daher in der Angabe eines Verfahrens und einer Vorrichtung zur Abgasreinigung bei einem Verbrennungsmotor mit mindestens zwei parallel stromabwärts einer Abzweigung eines Abgasstrangs angeordneten regenerierbaren NOₓ-Speicherkatalysatoren, die eine vollständige Regeneration aller NOₓ-Speicherkatalysatoren ermöglichen und gleichzeitig einen hohen Grad an Abgasreinigung leisten.

Diese Aufgabe wird jeweils mit den Merkmalen der unabhängigen Ansprüche gelöst.

Die Erfindung geht von der Idee aus, eine gerade durchgeführte NOₓ-Regenerationsmaßnahme in Abhängigkeit von einem späteren (insbesondere dem spätesten) Zeitpunkt zu beenden, an dem ein für die Beendigung einer NOₓ-Regenerationsmaßnahme charakteristischer Zustandsparameter-Wert an einem der NOₓ-Speicherkatalysatoren gemessen wird. Dieses Vorgehen ermöglicht es, sämtliche NOₓ-Speicherkatalysatoren zu regenerieren, bis auch am zeitlich letzten der NOₓ-Speicherkatalysatoren ein für eine Beendigung einer Regenerationsmaßnahme charakteristischer Betriebszustand auftritt, so dass das NOₓ-Speichervermögen aller NOₓ-Speicherkatalysatoren uneingeschränkt genutzt werden kann. Wenn das Abgas zumindest einem stromabwärts der NOₓ-Speicherkatalysatoren im Abgasstrang angeordneten Katalysator zugeführt wird, werden Reduktionsmitteldurchbrüche bei den zeitlich zuerst regenerierten NOₓ-Speicherkatalysatoren oxidiert und damit unschädlich gemacht. Hierzu eignet sich vorzugsweise ein 3-Wege-Katalysator mit Rh und Pt und/oder Pd als wesentlich Edelmetallkomponenten, denkbar ist jedoch auch der Einsatz eines reinen Oxydationskatalysators mit Pt und/oder Pd als wesentliche Edelmetallkomponenten.

Weitere Merkmale und Vorteile der vorliegenden Erfindung ergeben sich aus den abhängigen Ansprüchen sowie unabhängig von ihrer Zusammenfassung in den Ansprüchen aus der nachfolgenden Beschreibung bevorzugter, erfindungsgemäßer Ausführungsbeispiele in Verbindung mit den zugehörigen Zeichnungen.

In den Zeichnungen zeigen in schematischer Darstellung
- Figur 1: einen Verbrennungsmotor mit einer erfindungsgemäßen Vorrichtung zur Abgasreinigung mit zwei NOₓ-Speicherkatalysatoren und einem stromabwärts der NOₓ-Speicherkatalysatoren im Abgasstrang angeordneten Katalysator und
- Figur 2: einen Verbrennungsmotor mit einer erfindungsgemäßen Vorrichtung zur Abgasreinigung mit zwei NOₓ-Speicherkatalysatoren und zwei stromabwärts der NOₓ-Speicherkatalysatoren im Abgasstrang angeordneten Katalysatoren.

Figur 1 zeigt einen nur schematisch dargestellten, vorzugsweise im Schichtladebetrieb betreibbaren Verbrennungsmotor 1 eines Kraftfahrzeugs mit einem nachgeschalteten Abgasstrang 2 sowie mit einem Motorsteuergerät 5 zur Auswertung und Beeinflussung von Betriebsparametern des Verbrennungsmotors 1. Der Abgasstrang 2 weist zwei regenerierbare NOₓ-Speicherkatalysatoren 3 und 4 auf, die stromabwärts einer Abzweigung 7 im Abgasstrang 2 angeordnet sind. Stromaufwärts der Abzweigung 7 ist ein Vorkatalysator 15 im Abgasstrang 2 angeordnet.

Der Abgasstrang 2 weist ferner eine Zusammenführung 8 stromabwärts der NOₓ-Speicherkatalysatoren 3 und 4 auf sowie einen der Zusammenfügung nachgeschalteten Katalysator 9, vorzugsweise einen konventionellen 3-Wege-Katalysator. Zur Erfassung des Lambda-Wertes des Abgases im Bereich des Vorkatalysators 15 beziehungsweise der NOₓ-Speicherkatalysatoren 3 und 4 sind Lambda-Sonden 10, 11, 12 stromaufwärts beziehungsweise stromabwärts der NOₓ-Speicherkatalysatoren 3 und 4 angeordnet. Die Sensoren 11, 12 stromabwärts der NOₓ-Speicherkatalysatoren 3 und 4 können auch als NOₓ-Sensoren ausgeführt sein und liefern in diesem Fall ein selektiv die NOₓ-Konzentration im Abgas repräsentierendes NOₓ-Signal, sowie ein entsprechendes Signal für die Sauerstoffkonzentration.

Das Motorsteuergerät 5 erfasst in an sich bekannter Weise über einen Temperatursensor 14 und weitere nicht dargestellte Sensoren Betriebsparameter des Verbrennungsmotors 1 wie Abgastemperatur, Last, Drehzahl, Rohemissionsverlauf oder dergleichen und kann diese über nicht dargestellte Stellglieder, wie beispielsweise elektromagnetische Düsenventile oder eine Drosselklappe in der Luftzuführung des Verbrennungsmotors 1 gegebenenfalls beeinflussen. Zur Kommunikation zwischen dem Motorsteuergerät 5 und dem Verbrennungsmotor 1 beziehungsweise den Stellgliedern ist ein Kabelsystem 16 vorgesehen.

Das Motorsteuergerät 5 umfasst insbesondere eine Lambda-Regelung, die die Signale der Lambda-Sonde 10 sowie der Sensoren 11 und 12 auswertet und in Abhängigkeit vom Betriebszustand der Katalysatoren 3, 4 und 15 eine Veränderung der Betriebsparameter des Verbrennungsmotors 1 zur Abgasregelung vornimmt.

Aufgrund ihrer Anordnung im Abgasstrang 2 vor der Zusammenführung 8 ist es möglich, mit den Sensoren 11 und 12 die Zustandsparameter-Werte der NOₓ-Speicherkatalysatoren 3 und 4 individuell zu erfassen. Mit NOₓ-Sensoren kann für jeden der NOₓ-Speicherkatalysatoren 3 und 4 insbesondere die Beladung mit NOₓ sowie die NOₓ-Reduktionsleistung in an sich bekannter Weise bestimmt werden. In ebenfalls an sich bekannter Weise kann beispielsweise in Abhängigkeit von der NOₓ-Beladung der NOₓ-Speicherkatalysatoren 3 und 4 eine Regenerationsmaßnahme durch Umschalten von einem mageren auf ein fettes Luft/Kraftstoffgemisch eingeleitet werden. Dies kann beispielsweise durch den höher beladenen Katalysator beziehungsweise den Katalysator mit schneller auftretenden und/oder höheren NOₓ-Durchbrüchen ausgelöst werden. Bei Verwendung von Lambda-Sonden erfolgt in an sich bekannter Weise eine Auswertung des Lambda-Signals um eine Regenerationsmaßnahme einzuleiten. Darüber hinaus erfolgt eine Regeneration der NOₓ-Speicherkatalysatoren 3 und 4, falls der Betriebszustand des Verbrennungsmotors es ohnehin erfordert, wie beispielsweise in der Warmlaufphase bei Beschleunigung und Volllast, wenn ein fettes Luft/Kraftstoffgemisch eingesetzt wird.

Eine gerade durchgeführte NOₓ-Regenerationsmaßnahme wird in Abhängigkeit von dem spätesten Zeitpunkt beendet, an dem ein für die Beendigung einer NOₓ-Regenerationsmaßnahme charakteristischer Zustandsparameter-Wert an einem der NOₓ-Speicherkatalysatoren gemessen wird. Erfindungsgemäß wird bei der Beendigung der Regenerationsmaßnahme berücksichtigt, dass im Allgemeinen jeder der NOₓ-Speicherkatalysatoren 3 und 4 zu einem unterschiedlichen Zeitpunkt einen Betriebszustand erreicht, der eine Beendigung der Regenerationsmaßnahme erfordert. Solche Betriebszustände sind beispielsweise ein Reduktionsmitteldurchbruch an einem der NOₓ-Speicherkatalysatoren 3 und 4, ein Minimum in der NOₓ-Konzentration nach dem Umschalten auf ein fettes Luft/Kraftstoffgemisch oder ein kurzzeitiger NOₓ-Desorptionspeak. Da die Beendigung der Regenerationsmaßnahme sich konstruktionsbedingt zwangsweise auf sämtliche NOₓ-Speicherkatalysatoren 3 und 4 auswirkt, ist durch die erfindungsgemäße Beendigung der Regenerationsmaßnahme gewährleistet, dass jeder der NOₓ-Speicherkatalysatoren 3 und 4 vollständig regeneriert wird.

Um eine Regenerationsmaßnahme erfindungsgemäß zu beenden, weist das Motorsteuergerät 5 eine Kontrolleinrichtung 6 auf, mit deren Hilfe die Signale der Sensoren 11, 12 ausgewertet werden. Die gegebenenfalls auch als separates Bauteil ausgeführte Kontrolleinrichtung 6 ermittelt hierfür den spätesten Zeitpunkt, zu dem ein für die Beendigung der Regenerationsmaßnahme charakteristischer Zustandsparameter-Wert an einem der NOₓ-Speicherkatalysatoren 3 und 4 auftritt.

Daraufhin wird von der Kontrolleinrichtung 6 der Motorsteuerung 5 ein Kontrollsignal zugeführt und von der Motorsteuerung 5 die NOₓ-Regenerationsmaßnahme über die Aktivierung entsprechender Stellglieder am Verbrennungsmotor 1 beendet. Die NOₓ-Kontrolleinrichtung 6 kann beispielsweise durch einen Mikrocontroller mit einer CPU, einem Programmspeicher, einem Datenspeicher und Eingabe- und Ausgabeschnittstellen realisiert sein. Zur Ermittlung des spätesten Zeitpunkts für die Beendigung der Regenerationsmaßnahme werden von der Kontrolleinrichtung 6 an sich bekannte Sortieralgorithmus eingesetzt.

Da an einem bereits regenerierten NOₓ-Speicherkatalysator Reduktionsmitteldurchbrüche mit einer gewissen Menge nicht verbrauchter Kohlenwasserstoff- und Kohlenmonoxydbestandteile auftreten, ist für die wirksame Abgasreinigung der Katalysator 9 im Abgasstrang 2 stromabwärts der Zusammenführung 8 angeordnet. Bei einem teilgeschädigten NOₓ-Speicherkatalysator 3, 4 tritt im Allgemeinen wegen einer geringeren NOₓ-Speicherfähigkeit ein geringerer Reduktionsmittelbedarf während einer Regenerationsmaßnahme auf. Die Sauerstoff-Speicherkapazität des nachgeschalteten Katalysators 9 ist daher so ausreichend zu bemessen, dass auch bei teilgeschädigten NOₓ-Speicherkatalysatoren 3, 4 die entsprechend höheren Mengen an Reduktionsmitteln katalytisch umgesetzt werden können. Damit wird eine zusätzliche Belastung der Umwelt mit Kohlenwasserstoffen und Kohlenmonoxyd vermieden. Vorzugsweise ist der Katalysator 9 so ausgelegt, dass zirka 30 % des gesamten durch den Abgasstrang 2 den NOₓ-Speicherkatalysatoren 3 und 4 zugeführten Reduktionsmittels abgebaut werden können. Dies entspricht einer Auslegung des Katalysators 9, bei der pro Gramm speicherbares NO₂ vor Einleitung des NOₓ-Regenerationsmodus für die NOₓ-Speicherkatalysatoren 3, 4 zirka 0,1 Gramm O₂-Speicherfähigkeit vorgehalten wird.

Bei einer bevorzugten Ausführungsform der Erfindung ist ein Sensor 13, vorzugsweise eine Lambda-Sonde, stromabwärts des Katalysators 9 zur Überwachung der Funktionsfähigkeit vorgesehen. Das Signal des Sensors 13 wird der Kontrolleinrichtung 6 oder dem Motorsteuergerät 5 zugeführt.

Bei Auftreten von Reduktionsmitteldurchbrüchen an dem Katalysator 9 vor Beendigung einer NOₓ-Regenerationsmaßnahme an den NOₓ-Speicherkatalysatoren 3 und 4, wird die NOₓ-Regeneration auch bei nicht vollständig regenerierten NOₓ-Speicherkatalysatoren 3, 4 beendet, um eine hohe Qualität der Abgasreinigung zu gewährleisten.

Figur 2 zeigt eine alternative Ausführung der Erfindung, bei der keine Zusammenführung des Abgasstrangs 2 stromabwärts der NOₓ-Speicherkatalysatoren 3, 4 vorgesehen ist. Dies ist beispielsweise erforderlich, wenn auch der nachgeschaltete Katalysator aus Packungsgrunden geteilt werden muss. Dementsprechend ist an dem NOₓ-Speicherkatalysator 3 ein Abgasstrangzweig 2 mit einem nachgeschalteten Katalysator 9 und an den NOₓ-Speicherkatalysator 4 ein Abgasstrangzweig 2a mit einem weiteren Katalysator 9a angeschlossen. Die Auslegung der vorzugsweise als 3-Wege-Katalysatoren realisierten Katalysatoren 9, 9a ist wieder so zu bemessen, dass eine sichere Umsetzung von durchgebrochenem Reduktionsmittel möglich ist. Eine Überwachung der Katalysatoren 9, 9a kann durch nachgeschaltete Sensoren 13, 13a erfolgen. Vorzugsweise sind hierfür Lambda-Sonden vorgesehen. Das Signal der Sensoren 13, 13a wird der Kontrolleinrichtung 6 oder der Motorsteuerung 5 zugeführt und veranlasst eine Beendigung einer NOₓ-Regenerationsmaßnahme, falls ein Reduktionsmitteldurchbruch vorgegebener Höhe detektiert wird.

Insgesamt ermöglicht die erfindungsgemäße Beendigung einer NOₓ-Regenerationsmaßnahme eine sichere und effiziente Abgasreinigung bei einem Verbrennungsmotor mit mindestens zwei parallel nach einer Abzweigung im Abgasstrang angeordneten regenerierbaren NOₓ-Speicherkatalysatoren.

## Patentansprüche

1. Verfahren zur Abgasreinigung bei einem Verbrennungsmotor (1) mit mindestens zwei parallel stromabwärts einer Abzweigung (7) eines Abgasstranges (2) angeordneten durch ein im Abgas enthaltenes Reduktionsmittel regenerierbaren NOₓ-Speicherkatalysatoren (3, 4), denen zur individuellen Messung von Zustandsparametern jeweils stromabwärts ein Sensor (11, 12), beispielsweise ein NOₓ-Sensor und/oder eine Lambdasonde, zugeordnet ist und wobei das Abgas zumindest einem stromabwärts der NOₓ-Speicherkatalysatoren (3, 4) im Abgasstrang (2) angeordneten Oxydationskatalysator (9), vorzugsweise einem 3-Wege-Katalysator zugeführt wird und in Abhängigkeit von den Zustandsparameter-Werten der NOₓ-Speicherkatalysatoren (3, 4) NOₓ-Regenerationsmaßnahmen durchgeführt werden, **dadurch gekennzeichnet, dass** eine gerade durchgeführte NOₓ-Regenerationsmaßnahme in Abhängigkeit von einem späteren, insbesondere dem spätesten Zeitpunkt beendet wird, an dem ein für die Beendigung der NOₓ-Regenerationsmaßnahme charakteristischer Zustandsparameter-Wert an einem der NOx-Speicherkatalysatoren (3, 4) gemessen wird.

2. Verfahren nach Anspruch 1, **dadurch gekennzeichnet, dass** als charakteristischer Zustandsparameter-Wert für die Beendigung einer NOₓ-Regenerationsmaßnahme ein vorgegebener Lambdawert des Abgases stromabwärts eines NOₓ-Speicherkatalysators (3, 4) gewählt wird.

3. Verfahren nach mindestens einem der Ansprüche 1 oder 2, **dadurch gekennzeichnet, dass** die Sauerstoffspeicherkapazität des stromabwärts der NOₓ-Speicherkatalysatoren (3, 4) im Abgasstrang (2) angeordneten Oxydationskatalysators (9) ausreichend hoch bemessen ist, um die bei einem teilgeschädigten NOₓ-Speicherkatalysator (3, 4) durchbrechende Menge an Reduktionsmittel zu mindestens 50 %, insbesondere mindestens 90 %, abzubauen.

4. Verfahren nach zumindest einem der vorhergehenden Ansprüche, **dadurch gekennzeichnet, dass** die Sauerstoffspeicherkapazität des stromabwärts der NOₓ-Speicherkatalysatoren (3, 4) im Abgasstrang (2) angeordneten Oxydationskatalysators (9) ausreichend hoch bemessen ist, um mindestens 20%, vorzugsweise mindestens 30 % des die NOₓ-Speicherkatalysatoren (3, 4) während einer NOₓ-Regeneration anströmenden Reduktionsmittels abzubauen.

5. Verfahren nach zumindest einem der vorhergehenden Ansprüche, **dadurch gekennzeichnet, dass** in dem/den stromabwärts der NOₓ-Speicherkatalysatoren (3, 4) im Abgasstrang (2) angeordneten Oxydationskatalysator(en) (9) pro Gramm in den NOₓ-Speicherkatalysatoren (3, 4) speicherbares NOₓ mindestens 0,07 g, insbesondere 0,1 g Sauerstoff vorgehalten wird.

6. Verfahren nach mindestens einem der vorhergehenden Ansprüche, **dadurch gekennzeichnet, dass** der Betriebszustand des stromabwärts der NOₓ-Speicherkatalysatoren (3, 4) im Abgasstrang (2) angeordneten Oxydationskatalysators (9) mittels eines stromabwärts angeordneten Sensors (13), beispielsweise einer Lambda-Sonde, bestimmt wird.

7. Verfahren nach zumindest einem der vorhergehenden Ansprüche, **dadurch gekennzeichnet, dass** der stromabwärts der NOₓ-Speicherkatalysatoren (3, 4) im Abgasstrang (2) angeordneten Oxydationskatalysator (9) auf das Auftreten eines Reduktionsmitteldurchbruchs hin überwacht wird und bei Auftreten eines Reduktionsmitteldurchbruchs vorgegebener Höhe eine gerade durchgeführte NOₓ-Regenerationsmaßnahme beendet wird.

8. Verfahren nach mindestens einem der Ansprüche 1 bis 7, **dadurch gekennzeichnet, dass** die NOₓ-Regenerationsmaßnahme in Abhängigkeit von der NOₓ-Beladung der NOₓ-Speicherkatalysatoren (3, 4) eingeleitet wird.

9. Verfahren nach Anspruch 8, **dadurch gekennzeichnet, dass** die NOₓ-Regenerationsmaßnahme in Abhängigkeit von dem ersten Zeitpunkt eingeleitet wird, zu dem an einem der NOₓ-Speicherkatalysatoren (3, 4) ein NOₓ-Durchbruch vorgegebener Höhe auftritt.

10. Verfahren nach zumindest einem der Ansprüche 1 bis 9, **dadurch gekennzeichnet, dass** stromaufwärts der NOₓ-Speicherkatalysatoren (3, 4) das Abgas zumindest einem Vorkatalysator (15) zugeführt wird.

11. Vorrichtung zur Abgasreinigung für einen Verbrennungsmotor (1) mit mindestens zwei parallel stromabwärts einer Abzweigung (7) im Abgasstrang (2) angeordneten durch im Abgas enthaltenes Reduktionsmittel regenerierbaren NOₓ-Speicherkatalysatoren (3, 4) und zumindest einem stromabwärts der NOₓ-Speicherkatalysatoren (3, 4) angeordneten Oxydationskatalysator (9), vorzugsweise einem 3-Wege-Katalysator, wobei stromabwärts der NOₓ-Speicherkatalysatoren (3, 4) Sensoren (11, 12) zur individuellen Erfassung von Zustandsparameter-Werten der NOₓ-Speicherkatalysatoren (3, 4) vorgesehen sind, die einem Motorsteuergerät (5) zur Auswertung und Beeinflussung von Betriebsparametern des Verbrennungsmotor (1) zuführbar sind, **dadurch gekennzeichnet, dass** das Motorsteuergerät (5) eine Kontrolleinrichtung(6) aufweist, um in Abhängigkeit von einem späteren, insbesondere dem spätesten Zeitpunkt, an dem ein für die Beendigung einer NOₓ-Regenerationsmaßnahme charakteristischer Zustandsparameter-Wert an einem der NOₓ-Speicherkatalysatoren (3, 4) gemessen wird, eine gerade durchgeführte NOₓ-Regenerationsmaßnahme zu beenden.

12. Vorrichtung nach Anspruch 11, **dadurch gekennzeichnet, dass** die Abgasstrangszweige stromabwärts der NOₓ-Speicherkatalysatoren (3, 4) und stromaufwärts des nachgeschalteten Oxydationskatalysators (9) an einer Zusammenführungsstelle (8) wieder zusammengeführt werden.

13. Vorrichtung nach Anspruch 11, **dadurch gekennzeichnet, dass** die Abgasstrangzweige (2, 2a) stromabwärts der NOₓ-Speicherkatalysatoren (3, 4) geteilt bleiben und in jedem Abgasstrangzweig (2, 2a) jeweils mindestens ein nachgeschalteter Oxydationskatalysator. (9; 9a), vorzugsweise 3-Wege-Katalysator, angeordnet ist.

14. Vorrichtung nach zumindest einem der Ansprüche 11 bis 13, **dadurch gekennzeichnet, dass** stromabwärts jedes dem NOₓ-Speicherkatalysator (3, 4) nachgeschalteten Oxydationskatalysators (9, 9a) Sensormittel (13, 13a) zur Überwachung des Betriebszustandes dieses betreffenden Oxydationskatalysators (9, 9a) angeordnet sind.

## Claims

1. Method for cleaning an exhaust gas of a combustion engine (1) with at least two NOₓ storage catalysts (3,4) regenerable by a reducing agent contained in the exhaust gas, which are arranged in parallel downstream of a branch (7) of an exhaust-gas duct (2), and to each of which a sensor (11,12), for example, an NOₓ sensor and/or a lambda probe, is allocated downstream, for the individual measurement of status parameters, wherein the exhaust gas is supplied to at least one oxidation catalyst (9), preferably a 3-way catalyst, arranged downstream of the NOₓ storage catalysts (3,4) in the exhaust-gas duct (2), and wherein NOₓ regeneration measures are implemented in dependence upon the status-parameter values of the NOₓ storage catalysts (3,4), **characterised in that** an NOₓ regeneration measure just implemented is terminated in dependence upon a later, especially the latest, point in time, at which a status-parameter value characteristic for the termination of the NOₓ regeneration measure is measured in one of the NOₓ storage catalysts (3,4).

2. Method according to claim 1, **characterised in that** a predetermined lambda value of the exhaust gas downstream of an NOₓ storage catalyst (3,4) is selected as the status-parameter value characteristic for the termination of an NOₓ regeneration measure.

3. Method according to at least one of claims 1 or 2, **characterised in that** the oxygen storage capacity of the oxidation catalyst (9) arranged downstream of the NOₓ storage catalysts (3,4) in the exhaust-gas duct (2) is dimensioned sufficiently high to break down the quantity of reducing agent breaking through in the event of a partially damaged NOₓ storage catalyst (3,4) by at least 50%, especially at least 90%.

4. Method according to at least one of the preceding claims, **characterised in that** the oxygen storage capacity of the oxidation catalyst (9) arranged downstream of the NOₓ storage catalysts (3,4) in the exhaust-gas duct (2) is dimensioned sufficiently high to break down at least 20%, preferably at least 30% of the reducing agent flowing towards the NOₓ storage catalysts (3,4) during an NOₓ regeneration.

5. Method according to at least one of the preceding claims, **characterised in that,** for each gram of NOₓ storable in the NOₓ storage catalysts (3,4), at least 0.07 g, especially 0.1 g oxygen is reserved in the oxidation catalyst(s) (9) arranged downstream of the NOₓ storage catalysts (3,4) in the exhaust-gas duct (2).

6. Method according to at least one of the preceding claims, **characterised in that** the operating status of the oxidation catalyst (9) arranged downstream of the NOₓ storage catalysts (3,4) in the exhaust-gas duct (2) is determined by means of a downstream sensor (13), for example, a lambda probe.

7. Method according to at least one of the preceding claims, **characterised in that** the oxidation catalyst (9) arranged downstream of the NOₓ storage catalysts (3,4) in the exhaust-gas duct (2) is monitored for the occurrence of a breakthrough of reducing agent and, in the event of a breakthrough of reducing agent of a predetermined level, an NOₓ regeneration measure, which has just been implemented, is terminated.

8. Method according to at least one of claims 1 to 7, **characterised in that** the NOₓ regeneration measure is introduced in dependence upon the NOₓ charging of the NOₓ storage catalysts (3,4).

9. Method according to claim 8, **characterised in that** the NOₓ regeneration measure is introduced in dependence upon the first point in time, at which an NOₓ breakthrough of a predetermined level occurs in one of the NOₓ storage catalysts (3,4).

10. Method according to at least one of claims 1 to 9, **characterised in that** the exhaust gas is supplied to at least one pre-catalyst (15) upstream of the NOₓ storage catalysts (3,4).

11. Device for cleaning the exhaust gas of a combustion engine (1) with at least two NOₓ storage catalysts (3,4), which are arranged in parallel in the exhaust-gas duct (2) downstream of a branch (7) and which are regenerable by means of reducing agents contained in the exhaust gas, and with at least one oxidation catalyst (9), preferably a 3-way catalyst, arranged downstream of the NOₓ storage catalysts (3,4), wherein sensors (11, 12) are provided downstream of the NOₓ storage catalysts (3,4) for the individual registration of status-parameter values of the NOₓ storage catalyst (3,4), which can be supplied to an engine-control device (5) in order to evaluate and influence operational parameters of the combustion engine (1), **characterised in that** the engine-control device (5) provides a control unit (6) for the termination of an NOₓ regeneration measure, which has just been implemented, in dependence upon a later, especially the latest, point in time, at which a status-parameter value characteristic for the termination of the NOₓ regeneration measure is measured in one of the NOₓ storage catalysts (3,4).

12. Device according to claim 11, **characterised in that** the branches of the exhaust-gas duct are recombined at a connecting position (8) downstream of the NOₓ storage catalysts (3,4) and upstream of the oxidation catalyst (9), which is connected downstream.

13. Device according to claim 11, **characterised in that** the branches (2,2a) of the exhaust-gas duct remain divided downstream of the NOₓ storage catalysts (3,4), and that at least one oxidation catalyst (9,9a), preferably a 3-way catalyst, is arranged downstream in each branch (2,2a) of the exhaust-gas duct.

14. Device according to at least one of claims 11 to 13, **characterised in that** sensor means (13,13a) for monitoring the operational status of the relevant oxidation catalyst (9,9a) are arranged downstream of each oxidation catalyst (9,9a), which is connected downstream of the NOₓ storage catalyst (3,4).

## Revendications

1. Procédé destiné à l'épuration de gaz d'échappement d'un moteur à combustion interne (1), comportant au moins deux catalyseurs à accumulation de NOₓ (3, 4) disposés parallèlement en aval d'une subdivision (7) d'un tuyau de gaz d'échappement (2), et pouvant être régénérés par un agent réducteur contenu dans les gaz d'échappement, auxquels est respectivement associé en aval un détecteur (11, 12), par exemple un détecteur de NOₓ et/ou une sonde lambda, pour la mesure individuelle de paramètres d'état, les gaz d'échappement étant amenés à au moins un catalyseur d'oxydation (9), de préférence un catalyseur à 3 voies, disposé dans le tuyau de gaz d'échappement (2) en aval des catalyseurs à accumulation de NOₓ (3, 4), et des mesures de régénération de NOₓ étant effectuées en fonction des valeurs des paramètres d'état des catalyseurs à accumulation de NOₓ (3, 4), **caractérisé en ce qu**'il est mis fin à une mesure de régénération de NOₓ en cours d'exécution en fonction d'un moment ultérieur, notamment du moment au plus tard, auquel une valeur de paramètre d'état caractéristique pour la fin de la mesure de régénération de NOₓ est mesurée au niveau de l'un des deux catalyseurs à accumulation de NOₓ (3, 4).

2. Procédé selon la revendication 1, **caractérisé en ce qu'**une valeur lambda prédéterminée des gaz d'échappement en aval d'un catalyseur à accumulation de NOₓ (3, 4) est choisie en tant que valeur de paramètre d'état caractéristique pour la fin d'une mesure de régénération de NOₓ.

3. Procédé selon l'une au moins des revendications 1 et 2, **caractérisé en ce que** la capacité d'accumulation en oxygène du catalyseur d'oxydation (9) disposé dans le tuyau de gaz d'échappement (2) en aval des catalyseurs à accumulation de NOₓ (3, 4) est dimensionnée de façon suffisamment élevée pour décomposer, lors d'une percée due à un catalyseur à accumulation de NOₓ (3, 4) partiellement endommagé, au moins 50 %, notamment au moins 90 %, de la quantité en agents réducteurs.

4. Procédé selon l'une au moins des revendications précédentes, **caractérisé en ce que** la capacité d'accumulation en oxygène du catalyseur d'oxydation (9) disposé dans le tuyau de gaz d'échappement (2) en aval des catalyseurs à accumulation de NOₓ (3, 4) est dimensionnée de façon suffisamment élevée pour décomposer au moins 20 %, de préférence au moins 30 %, des agents réducteurs affluant aux catalyseurs à accumulation de NOₓ (3, 4) pendant une régénération de NOₓ.

5. Procédé selon l'une au moins des revendications précédentes, **caractérisé en ce que,** par gramme de NOₓ pouvant être accumulé dans les catalyseurs à accumulation de NOₓ (3, 4), au moins 0,07 g d'oxygène, notamment 0,1 g d'oxygène, est tenu en réserve dans le / les catalyseur(s) d'oxydation (9) disposé(s) dans le tuyau de gaz d'échappement (2) en aval des catalyseurs à accumulation de NOₓ (3, 4).

6. Procédé selon l'une au moins des revendications précédentes, **caractérisé en ce que** l'état de fonctionnement du catalyseur d'oxydation (9) disposé dans le tuyau de gaz d'échappement (2) en aval des catalyseurs à accumulation de NOₓ (3, 4) est déterminé au moyen d'un détecteur (13), par exemple d'une sonde lambda, disposé en aval.

7. Procédé selon l'une au moins des revendications précédentes, **caractérisé en ce que** le catalyseur d'oxydation (9) disposé dans le tuyau de gaz d'échappement (2) en aval des catalyseurs à accumulation de NOₓ (3, 4) est surveillé quant à l'apparition d'une percée d'agents réducteurs, et **en ce qu'**il est mis fin à une mesure de régénération de NOₓ en cours d'exécution lors de l'apparition d'une percée d'agents réducteurs de hauteur prédéterminée.

8. Procédé selon l'une au moins des revendications 1 à 7, **caractérisé en ce que** la mesure de régénération de NOₓ est initiée en fonction de la charge en NOₓ des catalyseurs à accumulation de NOₓ (3, 4).

9. Procédé selon la revendication 8, **caractérisé en ce que** la mesure de régénération de NOₓ est initiée en fonction du premier moment auquel une percée de NOₓ de hauteur prédéterminée intervient au niveau d'un des catalyseurs à accumulation de NOₓ (3, 4).

10. Procédé selon l'une au moins des revendications 1 à 9, **caractérisé en ce que,** en amont des catalyseurs à accumulation de NOₓ (3, 4), les gaz d'échappement sont amenés à au moins un pré-catalyseur (15).

11. Dispositif destiné à l'épuration de gaz d'échappement d'un moteur à combustion interne (1), comportant au moins deux catalyseurs à accumulation de NOₓ (3, 4) disposés parallèlement en aval d'une subdivision (7) du tuyau de gaz d'échappement (2) et pouvant être régénérés par un agent réducteur contenu dans les gaz d'échappement, et au moins un catalyseur d'oxydation (9), de préférence un catalyseur à 3 voies, disposé en aval des catalyseurs à accumulation de NOₓ (3, 4), des détecteurs (11, 12) étant prévus en aval des catalyseurs à accumulation de NOₓ (3, 4) pour la détection individuelle de valeurs de paramètres d'état des catalyseurs à accumulation de NOₓ (3, 4), lesquelles peuvent être transmises à un appareil de commande (5) de moteur pour évaluer et influencer des paramètres de fonctionnement du moteur à combustion interne (1), **caractérisé en ce que** l'appareil de commande (5) de moteur comporte un dispositif de contrôle (6) afin de mettre fin à une mesure de régénération de NOₓ en cours d'exécution en fonction d'un moment ultérieur, notamment du moment au plus tard, auquel une valeur de paramètre d'état caractéristique pour la fin de la mesure de régénération de NOₓ est mesurée au niveau de l'un des deux catalyseurs à accumulation de NOₓ (3, 4).

12. Dispositif selon la revendication 11, **caractérisé en ce que** les subdivisions du tuyau de gaz d'échappement se rejoignent à nouveau en aval des catalyseurs à accumulation de NOₓ (3, 4) et en amont du catalyseur d'oxydation (9) disposé en aval, au niveau d'un emplacement de jonction (8).

13. Dispositif selon la revendication 11, **caractérisé en ce que** les subdivisions (2, 2a) du tuyau de gaz d'échappement restent séparées en aval des catalyseurs à accumulation de NOₓ (3, 4), et **en ce qu'**au moins un catalyseur d'oxydation (9, 9a) placé en aval, de préférence un catalyseur à 3 voies, est disposé dans chacune des subdivisions (2, 2a) du tuyau de gaz d'échappement.

14. Dispositif selon l'une au moins des revendications 11 à 13, **caractérisé en ce que**, en aval de chaque catalyseur d'oxydation (9, 9a) disposé en aval du catalyseur à accumulation de NOₓ (3, 4), il est prévu des moyens de détection (13, 13a) pour la surveillance de l'état de fonctionnement de ce catalyseur d'oxydation (9, 9a) concerné.
